# EUROPÄISCHE PATENTSCHRIFT

(11) **EP 1 798 349 B1**
(45) Veröffentlichungstag und Bekanntmachung des Hinweises auf die Patenterteilung: **15.10.2008**
(21) Anmeldenummer: 05405698.1
(22) Anmeldetag: 15.12.2005
(51) Int. Cl.: E03C 1/042

(54) **Anschlußvorrichtung für eine wandmontierte Unterputzarmatur**
Connecting block for a wall built-in fixture
Dispositif de raccordement pour un robinet integré dans un mur

(43) Veröffentlichungstag der Anmeldung: 20.06.2007
(73) Patentinhaber: arwa AG, 8304 Wallisellen (ZH) (CH)
(72) Erfinder: Egli, Werner, 8194 Hüntwangen (CH)
(74) Vertreter: Ottow, Jens M.

(56) Entgegenhaltungen:
- EP-A- 0 309 397
- DE-A1- 3 826 064
- GB-A- 2 405 187

## Beschreibung

### TECHNISCHES GEBIET

Die vorliegende Erfindung bezieht sich auf das Gebiet der Sanitärtechnik. Sie betrifft eine Anschlussvorrichtung für einen Wandmischer gemäss dem Oberbegriff des Anspruchs 1.

### STAND DER TECHNIK

Anschlussvorrichtungen für Wandmischer sind in vielfältiger Form bekannt. Bei der Montage derartiger Anschlussvorrichtungen, die je einen Zugang für Warmwasser und Kaltwasser und einen Abgang für das Mischwasser aufweisen, kann es vorkommen, dass die zu den Anschlussvorrichtungen geführten Zuleitungen für Kalt- und Warmwasser miteinander vertauscht sind und/oder um eine gemeinsame Achse verdreht sind.

Es sind daher in der Vergangenheit bereits Anschlussvorrichtungen vorgeschlagen worden, mit denen eine Verdrehung und/oder Vertauschung der Zuleitungen für Kalt- und Warmwasser kompensiert werden kann. So zeigt z. B. die Druckschrift DE-C2-38 26 009 eine Anschlussvorrichtung, bei der die Mischarmatur unabhängig von der Ausrichtung der Wasserzuleitungen für Kalt-und Warmwasser in der gewünschten Weise ausgerichtet und zusätzlich in ihrem Abstand zur Wand verändert werden kann.

Außerdem zeigen die Dokumente EP-A-0309397, DE-A-3826064 und GB-A-2405187 jeweils Anschlußvorrichtungen gemäß dem Oberbegriff des unabhängigen Anspruch 1.

Bei allen dieser vorbekannten Lösungen ist jedoch der Mischwasserabgang in Bezug zum eingebauten Mischer in der Richtung fixiert, d.h., der Mischwasserabgang kann in Bezug zum Mischer nicht verdreht werden.

### DARSTELLUNG DER ERFINDUNG

Es ist daher Aufgabe der Erfindung, eine Anschlussvorrichtung für einen Wandmischer zu schaffen, bei welcher der Mischer und der Mischwasser-Abgang unabhängig von der Winkelstellung der beiden Wassereingänge Kalt- und Warmwasser in ihrer Position festlegbar sind, und bei dem vor allem der Mischwasser-Abgang unabhängig von der Winkelstellung des Mischers in seiner Position festlegbar ist.

Die Aufgabe wird durch die Gesamtheit der Merkmale des Anspruchs 1 gelöst. Die Erfindung geht aus von einem am Mauerwerk oder der Installationswand befestigbaren Gehäuse mit einem Kaltwassereingang und einem Warmwassereingang, einem relativ zum Gehäuse um eine senkrecht zum Mauerwerk bzw. zur Installationswand stehende Achse drehbarer Mischer-Einsatz, welcher zur Aufnahme einer Mischer-Kartusche vorgesehen ist und mit dem Gehäuse derart in Verbindung steht, dass unabhängig von der Drehstellung des Mischer-Einsatzes um die Achse stets in derselben Weise Kaltwasser vom Kaltwassereingang und Warmwasser vom Warmwassereingang zur Mischer-Kartusche geführt wird, sowie von Mitteln, welche das entstehende Mischwasser von der Mischer-Kartusche zu einem Auslauf für das Mischwasser führen. Zur Lösung der gestellten Aufgabe ist nun vorgesehen, dass der Auslauf relativ zum Gehäuse und zum Mischer-Einsatz um die Achse drehbar ist und mit dem Mischer-Einsatz derart in Verbindung steht, dass unabhängig von der Drehstellung des Auslaufs und des Mischer-Einsatzes um die Achse stets in derselben Weise das Mischwasser von der Mischer-Kartusche zum Auslauf geführt wird.

Eine bevorzugte Ausgestaltung der Erfindung ist dadurch gekennzeichnet, dass zur drehwinkelunabhängigen Führung des Wassers zwischen dem Gehäuse, dem Mischer-Einsatz und dem Auslauf eine Mehrzahl von konzentrisch zur Achse angeordneten Ringkanälen vorgesehen sind.

Eine Weiterbildung der Erfindung zeichnet sich dadurch aus, dass das Gehäuse eine koaxiale Sackbohrung aufweist, dass der Mischer-Einsatz zylindrisch ausgebildet und mit dem einen Ende in der Sackbohrung des Gehäuses derart drehbar gelagert ist, dass am Boden der Sackbohrung ein freier Raum verbleibt, dass der Mischer-Einsatz am anderen Ende eine Aufnahme-Partie zur Aufnahme der Mischer-Kartusche aufweist, dass innerhalb des Mischer-Einsatzes eine erste Längsbohrung verläuft, welche die Aufnahme-Partie mit dem freien Raum verbindet, dass in der Sackbohrung zwischen dem Mischer-Einsatz und dem Gehäuse ein erster konzentrische Ringkanal angeordnet ist, dass innerhalb des Mischer-Einsatzes eine zweite Längsbohrung verläuft, welche über eine zum ersten Ringkanal führende erste Querbohrung die Aufnahme-Partie mit dem ersten Ringkanal verbindet, und dass der Kaltwassereingang über eine erste Schrägbohrung mit dem ersten Ringkanal und der Warmwassereingang über eine zweite Schrägbohrung mit dem freien Raum verbunden ist.

Eine andere Weiterbildung der Erfindung zeichnet sich dadurch aus, dass das Gehäuse im Bereich des in der Sackbohrung steckenden Mischer-Einsatzes einen hohlzylindrischen Abschnitt aufweist, dass das Gehäuse im hohlzylindrischen Abschnitt von einem Mischwasser-Abgang konzentrisch umschlossen ist, welcher relativ zum Gehäuse um die Achse drehbar gelagert ist, dass im hohlzylindrischen Abschnitt in der Sackbohrung zwischen dem Mischer-Einsatz und dem Gehäuse ein zweiter konzentrischer Ringkanal angeordnet ist, dass der zweite konzentrische Ringkanal von einem dritten konzentrischen Ringkanal umschlossen ist, welcher zwischen dem Gehäuse und dem Mischwasser-Abgang angeordnet ist, dass der Mischwasser-Abgang eine mit dem dritten Ringkanal über eine zweite Querbohrung in Verbindung stehende, radial nach aussen gehende Auslauföffnung aufweist, dass der zweite und der dritte Ringkanal durch eine dritte Querbohrung im Gehäuse miteinander verbunden sind, und dass innerhalb des Mischer-Einsatzes ein Längskanal verläuft, welcher über eine zum zweiten Ringkanal führende vierte Querbohrung die Aufnahme-Partie mit dem zweiten Ringkanal verbindet.

Vorzugsweise ist der Mischwasser-Abgang um 360° um die Achse drehbar, und ist mit einer oder mehreren Schrauben gesichert.

Weiterhin kann der Auslauf mit seinem einen Ende dichtend in die Auslauföffnung eingesteckt und dort, vorzugsweise mittels einer Schraube, gesichert sein.

Insbesondere ist es von Vorteil, wenn die Ringkanäle und ggf. der freie Raum durch konzentrisch angeordnete O-Ringe abgedichtet sind.

Eine andere Ausgestaltung der Erfindung ist dadurch gekennzeichnet, dass der Kaltwassereingang und der Warmwassereingang als zueinander parallele und senkrecht zur Achse orientierte Stutzen am Gehäuse ausgebildet sind.

Eine andere Ausgestaltung der Erfindung ist dadurch gekennzeichnet, dass zur Abdeckung der Anschlussvorrichtung eine Abdeckplatte vorgesehen ist, und dass der aus der Abdeckplatte herausstehende Teil des Mischer-Einsatzes mit einer Hülse abgedeckt ist. Dabei ist zwischen der Hülse und dem Mischer-Einsatz zum Fixieren der Hülse auf dem Mischer-Einsatz vorzugsweise ein O-Ring angeordnet.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: einen Längsschnitt durch die Anschlussvorrichtung gemäss einem bevorzugten Ausführungsbeispiel der Erfindung;
- Fig. 2: einen Querschnitt entlang der Linie II - II in Fig. 1;
- Fig. 3: einen Querschnitt entlang der Linie III - III in Fig. 1;
- Fig. 4: eine Ansicht aus Richtung A in Fig. 1; und
- Fig. 5: eine perspektivische Ansicht vom Gehäuse, Mischer-Einsatz und Mischwasser-Abgang) des Beispiels aus Fig. 1.

### WEGE ZUR AUSFÜHRUNG DER ERFINDUNG

Beim Ausführungsbeispiel der Erfindung gemäss Fig. 1 umfasst die Anschlussvorrichtung 100 ein Gehäuse 1 (siehe auch Fig. 2 und 5) mit den beiden Stutzen für Kaltwassereingang 2 und Warmwassereingang 3. Das Gehäuse 1 weist eine Achse 42 und eine koaxiale, gestufte Sackbohrung 4 auf, in die ein Mischer-Einsatz 5 passend und abgedichtet eingeschoben ist. Der Mischer-Einsatz 5 weist eine Aufnahme-Partie 6 zum Einbau einer handelsüblichen Mischer-Kartusche 7 auf. Mit 8 ist die ganze Betätigungseinrichtung bezeichnet, die ebenfalls handelsüblich ist.

Die Aufnahme-Partie 6 weist am Grund je eine Eingangsbohrung für Kaltwasser 9 und Warmwasser 10, eine Bohrung für Mischwasser 11 und zwei Bohrungen 12 für Fixierstifte auf.

Mit 13 ist eine Fixierschraube bezeichnet mit der die Stellung des Mischer-Einsatzes 5 zum Gehäuse 1 fixiert wird. Da die Fixierbohrung 14 beliebig gebohrt werden kann (es ist auch eine umlaufende Nut denkbar) so ist auch die Stellung des Gehäuses 1 zum Mischer-Einsatz 5 in beliebigem Winkel bezüglich der Achse 42 denkbar. Mit 15 ist der drehbare Mischwasser-Abgang bezeichnet.

Das eingehende Kaltwasser fliesst vom Kaltwassereingang 2 durch eine Schrägbohrung 16 in einen Ringkanal 17 und von dort durch eine kurze erste Querbohrung 41 in die Längsbohrung 18, die in der Eingangsbohrung für Kaltwasser 9 endet.

Das eingehende Warmwasser fliesst vom Warmwassereingang 3 durch eine Schrägbohrung 19 in den Raum 20 zwischen Gehäuse 1 und Mischer-Einsatz 5. Von dort fliesst das Warmwasser durch die durchgehende Längsbohrung 21 die in der Eingangsbohrung für Warmwasser 10 endet.

Das Mischwasser fliesst von der Bohrung 11 in einen zur achsparallelen Längskanal 22 und von dort durch eine zweite Querbohrung 23 in einen zur Achse 42 konzentrischen inneren Ringkanal 24. Von da führt eine dritte Querbohrung 25 in einen konzentrischen äusseren Ringkanal 26. Dieser Ringkanal ist durch eine vierte Querbohrung 27 mit einer Auslauföffnung 28 im Mischwasser-Abgang 15 verbunden. Ein Auslauf 29 ist in die Auslauföffnung 28 eingesteckt und mit einer Schraube 30 gesichert.

Der um 360° um die Achse 42 drehbare Mischwasser-Abgang 15 ist mit einer oder mehreren Schrauben 31 gesichert.

Die drei Ringkanäle 17, 24 und 26 sind durch O-Ringe 32 abgedichtet. Mit 33 ist mindestens ein Befestigungsbügel bezeichnet mit dessen Hilfe das Gehäuse 1 am Mauerwerk oder an einer installationswand befestigt ist.

Mit 34 ist ein Kunststoffgehäuse bezeichnet, das als Bauschutz verwendet wird.

Mit einer Hülse 35 wird der Mischer-Einsatz 5 abgedeckt, wobei diese Hülse 35 aussen eine beliebige Form oder eine beliebige Farbe oder Oberflächenstruktur haben kann. Ein zwischen Hülse 35 und Mischer-Einsatz 5 angeordneter O-Ring 36 dient dazu, ein gewisses Festsitzen der Hülse 35 zu gewährleisten.

In Fig. 4 ist eine Ansicht aus der Richtung von Ä (Achsrichtung) dargestellt, wobei in diesem Fall der Mischer rechts angeordnet ist und der (äussere) Auslauf 37 links. Andere Anordnungen, bei denen beispielsweise Mischer und äusserer Auslauf 37 die Positionen tauschen oder senkrecht übereinander angeordnet sind, sind mit den gleichen Teilen problemlos möglich.

Der äussere Auslauf 37, eine Auslaufrosette 38 um den äusseren Auslauf 37 herum, die Betätigungseinrichtung 8, eine Rosette 39 für den Mischer, und eine Abdeckplatte 40 für die ganze Anschlussvorrichtung 100 sind in diesem Fall quadratisch resp. rechteckig ausgeführt.

Wird ein anderes Design gewünscht, z. B. rund, so können diese sichtbaren Teile ausgetauscht werden, unter Beibehaltung aller inneren Teile. Das gleiche gilt auch für andere Oberflächenstrukturen oder andere Farben.

Insgesamt bezweckt die vorliegende Erfindung eine Anschlussvorrichtung für einen Wandmischer, bei der folgende Aufgaben gelöst sind:
- Die beiden Wassereingänge Kalt- und Warmwasser können in Bezug zur Stellung des Mischers in beliebigen Drehwinkel zugeführt werden.
- Der Mischwasser-Abgang kann wiederum in Bezug zur Stellung des Mischers in beliebigem Drehwinkel weggeführt werden.
- Dieser Punkt ermöglicht z.B. auf einfache Weise mit den gleichen Teilen die drei Ausführungs-Varianten:
   - Mischer oben, Auslauf unten
   - Mischer rechts, Auslauf links
   - Mischer links, Auslauf rechts
- Dieser Punkt ermöglicht auch Montage des Mischers in beliebiger Drehlage.
- Durch einfaches Auswechseln einzelner sichtbaren Teile z. B. Abdeckhülse, Rosetten und Auslauf können beliebige Design-Varianten und Farb-Varianten hergestellt werden.

### BEZUGSZEICHENLISTE

- 1: Gehäuse
- 2: Kaltwassereingang
- 3: Warmwassereingang
- 4: Sackbohrung (gestuft)
- 5: Mischer-Einsatz
- 6: Aufnahme-Partie
- 7: Mischer-Kartusche
- 8: Betätigungseinrichtung
- 9: Eingangsbohrung (Kaltwasser)
- 10: Eingangsbohrung (Warmwasser)
- 11: Bohrung (Mischwasser)
- 12: Bohrung (Fixierstift)
- 13: Fixierschraube
- 14: Fixierbohrung
- 15: Mischwasser-Abgang (drehbar)
- 16,19: Schrägbohrung
- 17: Ringkanal
- 18,21: Längsbohrung
- 20: Raum
- 22: Längskanal
- 23,25,27,41: Querbohrung
- 24: Ringkanal (innen)
- 26: Ringkanal (aussen)
- 28: Auslauföffnung
- 29: Auslauf
- 30,31: Schraube
- 32,36: O-Ring
- 33: Befestigungsbügel
- 34: Kunststoffgehäuse (Bauschutz)
- 35: Hülse
- 37: Auslauf
- 38: Auslaufrosette
- 39: Rosette
- 40: Abdeckplatte
- 42: Achse
- 100: Anschlussvorrichtung

## Patentansprüche

1. Anschlussvorrichtung (100) für einen Wandmischer zum Einbau in ein Mauerwerk oder zum Befestigen an einer Installationswand, umfassend ein am Mauerwerk oder der Installationswand befestigbares Gehäuse (1) mit einem Kaltwassereingang (2) und einem Warmwassereingang (3), ein relativ zum Gehäuse (1) um eine senkrecht zum Mauerwerk bzw. zur Installationswand stehende Achse (42) drehbarer Mischer-Einsatz (5), welcher zur Aufnahme einer Mischer-Kartusche (7) vorgesehen ist und mit dem Gehäuse (1) derart in Verbindung steht, dass unabhängig von der Drehstellung des Mischer-Einsatzes (5) um die Achse (42) stets in derselben Weise Kaltwasser vom Kaltwassereingang (2) und Warmwasser vom Warmwassereingang (3) zur Mischer-Kartusche (7) geführt wird, sowie Mittel (15,22, 23, 24, 26, 28), welche das entstehende Mischwasser von der Mischer-Kartusche (7) zu einem Auslauf (29) für das Mischwasser führen, **dadurch gekennzeichnet, dass** der Auslauf (29) relativ zum Gehäuse (1) und zum Mischer-Einsatz (5) um die Achse (42) drehbar ist und mit dem Mischer-Einsatz (5) derart in Verbindung steht, dass unabhängig von der Drehstellung des Auslaufs (29) und des Mischer-Einsatzes (5) um die Achse (42) stets in derselben Weise das Mischwasser von der Mischer Kartusche (7) zum Auslauf (29) geführt wird.

2. Anschlussvorrichtung nach Anspruch 1, **dadurch gekennzeichnet, dass** zur drehwinkelunabhängigen. Führung des Wassers zwischen dem Gehäuse (1), dem Mischer-Einsatz (5) und dem Auslauf (29) eine Mehrzahl von konzentrisch zur Achse (42) angeordneten Ringkanälen (17,24,26) vorgesehen sind.

3. Anschlussvorrichtung nach Anspruch 2, **dadurch gekennzeichnet, dass** das Gehäuse (1) eine koaxiale Sackbohrung (4) aufweist, dass der Mischer-Einsatz (5) zylindrisch ausgebildet und mit dem einen Ende in der Sackbohrung (4) des Gehäuses (1) derart drehbar gelagert ist, dass am Boden der Sackbohrung (4) ein freier Raum (20) verbleibt, dass der Mischer-Einsatz (5) am anderen Ende eine Aufnahme-Partie (6) zur Aufnahme der Mischer-Kartusche (7) aufweist, dass innerhalb des Mischer-Einsatzes (5) eine erste Längsbohrung (21) verläuft, welche die Aufnahme-Partie (6) mit dem freien Raum (20) verbindet, dass in der Sackbohrung (4) zwischen dem Mischer-Einsatz (5) und dem Gehäuse (1) ein erster konzentrische Ringkanal (17) angeordnet ist, dass innerhalb des Mischer-Einsatzes (5) eine zweite Längsbohrung (18) verläuft, welche über eine zum ersten Ringkanal (17) führende erste Querbohrung (41) die Aufnahme-Partie (6) mit dem ersten Ringkanal (17) verbindet, und dass der Kaltwassereingang (2) über eine erste Schrägbohrung (16) mit dem ersten Ringkanal (17) und der Warmwassereingang (3) über eine zweite Schrägbohrung (19) mit dem freien Raum (20) verbunden ist.

4. Anschlussvorrichtung nach Anspruch 3, **dadurch gekennzeichnet, dass** das Gehäuse (1) im Bereich des in der Sackbohrung (4) steckenden Mischer-Einsatzes (5) einen hohlzylindrischen Abschnitt aufweist, dass das Gehäuse (1) im hohlzylindrischen Abschnitt von einem Mischwasser-Abgang (15) konzentrisch umschlossen ist, welcher relativ zum Gehäuse (1) um die Achse (42) drehbar gelagert ist, dass im hohlzylindrischen Abschnitt in der Sackbohrung (4) zwischen dem Mischer-Einsatz (5) und dem Gehäuse (1) ein zweiter konzentrischer Ringkanal (24) angeordnet ist, dass der zweite konzentrische Ringkanal (24) von einem dritten konzentrischen Ringkanal (26) umschlossen ist, welcher zwischen dem Gehäuse (1) und dem Mischwasser-Abgang (15) angeordnet ist, dass der Mischwasser-Abgang (15) eine mit dem dritten Ringkanal (26) über eine zweite Querbohrung (27) in Verbindung stehende, radial nach aussen gehende Auslauföffnung (28) aufweist, dass der zweite und der dritte Ringkanal (24 bzw. 26) durch eine dritte Querbohrung (25) im Gehäuse (1) miteinander verbunden sind, und dass innerhalb des Mischer-Einsatzes (5) ein Längskanal (22) verläuft, welcher über eine zum zweiten Ringkanal (24) führende vierte Querbohrung (23) die Aufnahme-Partie (6) mit dem zweiten Ringkanal (24) verbindet.

5. Anschlussvorrichtung nach Anspruch 4, **dadurch gekennzeichnet, dass** der Mischwasser-Abgang (15) um 360° um die Achse (42) drehbar ist, und dass der Mischwasser-Abgang (15) mit einer oder mehreren Schrauben (31) gesichert ist

6. Anschlussvorrichtung nach Anspruch 4 oder 5, **dadurch gekennzeichnet, dass** der Auslauf (29) mit seinem einen Ende dichtend in die Auslauföffnung (28) eingesteckt und dort, vorzugsweise mittels einer Schraube (30), gesichert ist

7. Anschlussvorrichtung nach einem der Ansprüche 2 bis 6, **dadurch gekennzeichnet, dass** die Ringkanäle (17, 24, 26) und ggf. der freie Raum durch konzentrisch angeordnete O-Ringe (32) abgedichtet sind.

8. Anschlussvorrichtung nach einem der Ansprüche 1 bis 7, **dadurch gekennzeichnet, dass** der Kaltwassereingang (2) und der Warmwassereingang (3) als zueinander parallele und senkrecht zur Achse orientierte Stutzen am Gehäuse (1) ausgebildet sind.

9. Anschlussvorrichtung nach einem der Ansprüche 1 bis 8, **dadurch gekennzeichnet, dass** zur Abdeckung der Anschlussvonichtung (100) eine Abdeckplatte (40) vorgesehen ist, und dass der aus der Abdeckplatte (40) herausstehende Teil des Mischer-Einsatzes (5) mit einer Hülse (35) abgedeckt ist.

10. Anschlussvonichtung nach Anspruch 9, **dadurch gekennzeichnet, dass** zwischen der Hülse (35) und dem Mischer-Einsatz (5) zum Fixieren der Hülse (35) auf dem Mischer-Einsatz (5) ein O-Ring (36) angeordnet ist.

## Claims

1. A connecting device (100) for a wall mixer for fitting in masonry or for fastening to an installation wall, comprising a housing (1) suitable to be fastened to the masonry or the installation wall and having a cold-water inflow (2) and a hot-water inflow (3), a mixer insert (5) which is rotatable relative to the housing (1) about an axis (42) disposed perpendicularly to the masonry or the installation wall and which is provided for accommodating a mixer cartridge (7) and is connected to the housing (1) in such a way that, irrespective of the rotary position of the mixer insert (5) about the axis (42), cold water is always directed in the same manner from the cold-water inflow (2) and hot water is always directed in the same manner from the hot-water inflow (3) to the mixer cartridge (7), and means (15, 22, 23, 24, 26, 28) which direct the resulting mixed water from the mixer cartridge (7) to an outlet (29) for the mixed water, **characterized in that** the outlet (29) is rotatable relative to the housing (1) and relative to the mixer insert (5) about the axis (42) and is connected to the mixer insert (5) in such a way that, irrespective of the rotary position of the outlet (29) and of the mixer insert (5) about the axis (42), the mixed water is always directed in the same manner from the mixer cartridge (7) to the outlet (29).

2. The connecting device according to Claim 1, **characterized in that**, for directing the water between the housing (1), the mixer insert (5) and the outlet (29) irrespective of the rotary angle, a plurality of annular passages (17, 24, 26) arranged concentrically to the axis (42) are provided.

3. The connecting device according to Claim 2, **characterized in that** the housing (1) has a coaxial blind bore (4), **in that** the mixer insert (5) is of cylindrical design and is rotatably mounted with the one end in the blind bore (4) of the housing (1) in such a way that a free space (20) remains at the bottom of the blind bore (4), **in that** the mixer insert (5), at the other end, has a receptacle part (6) for accommodating the mixer cartridge (7), **in that** a first longitudinal bore (21) which connects the receptacle part (6) to the free space (20) runs inside the mixer insert (5), **in that** a first concentric annular passage (17) is arranged in the blind bore (4) between the mixer insert (5) and the housing (1), **in that** a second longitudinal bore (18) which connects the receptacle part (6) to the first annular passage (17) via a first transverse bore (41) leading to the first annular passage (17) runs inside the mixer insert (5), and **in that** the cold-water inflow (2) is connected via a first oblique bore (16) to the first annular passage (17) and the hot-water inflow (3) is connected to the free space (20) via a second oblique bore (19).

4. The connecting device according to Claim 3, **characterized in that** the housing (1) has a hollow-cylindrical section in the region of the mixer insert (5) in the blind bore (4), **in that** the housing (1) is concentrically enclosed in the hollow-cylindrical section by a mixed-water outflow (15) which is mounted so as to be rotatable relative to the housing (1) about the axis (42), **in that** a second concentric annular passage (24) is arranged in the hollow-cylindrical section in the blind bore (4) between the mixer insert (5) and the housing (1), **in that** the second concentric annular passage (24) is enclosed by a third concentric annular passage (26) which is arranged between the housing (1) and the mixed-water outflow (15), **in that** the mixed-water outflow (15) has an outlet opening (28) which is connected to the third annular passage (26) via a second transverse bore (27) and runs radially outwards, **in that** the second and the third annular passage (24 and 26 resp.) are connected to one another by a third transverse bore (25) in the housing (1), and **in that** a longitudinal passage (22) which connects the receptacle part (6) to the second annular passage (24) via a fourth transverse bore (23) leading to the second annular passage (24) runs inside the mixer insert (5).

5. The connecting device according to Claim 4, **characterized in that** the mixed-water outflow (15) is rotatable by 360° about the axis (42), and **in that** the mixed-water outflow (15) is secured with one or more screws (31).

6. The connecting device according to Claim 4 or 5, **characterized in that** the outlet (29) is inserted with its one end into the outlet opening (28) in a sealing manner and is secured there, preferably by means of a screw (30).

7. The connecting device according to one of Claims 2 to 6, **characterized in that** the annular passages (17, 24, 26) and, optionally, the free space are sealed by concentrically arranged O-rings (32).

8. The connecting device according to one of Claims 1 to 7, **characterized in that** the cold-water inflow (2) and the hot-water inflow (3) are designed as nozzles on the housing (1) which are parallel to one another and are oriented perpendicularly to the axis.

9. The connecting device according to one of Claims 1 to 8, **characterized in that** a cover plate (40) is provided for covering the connecting device (100), and **in that** that part of the mixer insert (5) which projects from the cover plate (40) is covered with a sleeve (35).

10. The connecting device according to Claim 9, **characterized in that** an O-ring (36) is arranged between the sleeve (35) and the mixer insert (5) for fixing the sleeve (35) on the mixer insert (5).

## Revendications

1. Dispositif de raccordement (100) pour un mélangeur mural devant être intégré dans une maçonnerie ou devant être fixé sur un mur d'installation, comprenant un boîtier (1) pouvant être fixé sur la maçonnerie ou le mur d'installation, avec une entrée d'eau froide (2) et une entrée d'eau chaude (3), un insert mélangeur (5) pouvant tourner par rapport au boîtier (1) autour d'un axe (42) perpendiculaire à la maçonnerie ou au mur d'installation, qui est prévu pour recevoir une cartouche mélangeuse (7) et qui est en liaison avec le boîtier (1) de telle sorte qu'indépendamment de la position de rotation de l'insert mélangeur (5) autour de l'axe (42), de l'eau froide puisse toujours être guidée de la même manière depuis l'entrée d'eau froide (2) et que de l'eau chaude puisse être guidée depuis l'entrée d'eau chaude (3) jusqu'à la cartouche mélangeuse (7), ainsi que des moyens (15, 22, 23, 24, 26, 28) qui guident l'eau mélangée obtenue depuis la cartouche mélangeuse (7) jusqu'à une sortie (29) pour l'eau mélangée, **caractérisé en ce que** la sortie (29) peut tourner par rapport au boîtier (1) et par rapport à l'insert mélangeur (5) autour de l'axe (42) et est en liaison avec l'insert mélangeur (5) de telle sorte qu'indépendamment de la position de rotation de la sortie (29) et de l'insert mélangeur (5) autour de l'axe (42), l'eau mélangée soit toujours guidée de la même manière depuis la cartouche mélangeuse (7) jusqu'à la sortie (29).

2. Dispositif de raccordement selon la revendication 1, **caractérisé en ce que** pour le guidage indépendant de l'angle de rotation de l'eau, entre le boîtier (1), l'insert mélangeur (5) et la sortie (29), on prévoit une pluralité de canaux annulaires (17, 24, 26) disposés concentriquement à l'axe (42).

3. Dispositif de raccordement selon la revendication 2, **caractérisé en ce que** le boîtier (1) présente un trou borgne coaxial (4), **en ce que** l'insert mélangeur (5) est réalisé sous forme cylindrique et est monté de manière à pouvoir tourner par une de ses extrémités dans l'alésage borgne (4) du boîtier (1) de telle sorte qu'il reste au fond de l'alésage borgne (4) un espace libre (20), **en ce que** l'insert mélangeur (5) présente à l'autre extrémité une partie de réception (6) pour recevoir la cartouche mélangeuse (7), **en ce qu'**à l'intérieur de l'insert mélangeur (5) s'étend un premier alésage longitudinal (21), qui relie la partie de réception (6) à l'espace libre (20), **en ce que** dans l'alésage borgne (4) entre l'insert mélangeur (5) et le boîtier (1) est disposé un premier canal annulaire concentrique (17), **en ce qu'**à l'intérieur de l'insert mélangeur (5) s'étend un deuxième alésage longitudinal (18), qui relie par le biais d'un premier alésage transversal (41) conduisant vers le premier canal annulaire (17), la partie de réception (6) au premier canal annulaire (17), et **en ce que** l'entrée d'eau froide (2) est connectée par le biais d'un premier alésage oblique (16) au premier canal annulaire (71) et l'entrée d'eau chaude (3) est connectée par le biais d'un deuxième alésage oblique (19) à l'espace libre (20).

4. Dispositif de raccordement selon la revendication 3, **caractérisé en ce que** le boîtier (1) présente une portion cylindrique creuse dans la région de l'insert mélangeur (5) enfoncé dans l'alésage borgne (4), **en ce que** le boîtier (1) est entouré concentriquement par un départ d'eau mélangée (15) dans la portion cylindrique creuse, lequel est monté à rotation autour de l'axe (42) par rapport au boîtier (1), **en ce que** dans la portion cylindrique creuse dans l'alésage borgne (4) entre l'insert mélangeur (5) et le boîtier (1) est disposé un deuxième canal annulaire concentrique (24), **en ce que** le deuxième canal annulaire concentrique (24) est entouré par un troisième canal annulaire concentrique (26), qui est disposé entre le boîtier (1) et le départ d'eau mélangée (15), **en ce que** le départ d'eau mélangée (15) présente une ouverture de sortie (28) partant radialement vers l'extérieur, en liaison avec le troisième canal annulaire (26) par le biais d'un deuxième alésage transversal (27), **en ce que** le deuxième et le troisième canal annulaire (24, respectivement 26) sont connectés l'un à l'autre par un troisième alésage transversal (25) dans le boîtier (1), et **en ce qu'**à l'intérieur de l'insert mélangeur (5) s'étend un canal longitudinal (22), qui relie par le biais d'un quatrième alésage transversal (23) guidant vers le deuxième canal annulaire (24), la partie de réception (6) au deuxième canal annulaire (24).

5. Dispositif de raccordement selon la revendication 4, **caractérisé en ce que** le départ d'eau mélangée (15) peut tourner de 360° autour de l'axe (42), et **en ce que** le départ d'eau mélangée (15) est fixé avec une ou plusieurs vis (31).

6. Dispositif de raccordement selon la revendication 4 ou 5, **caractérisé en ce que** la sortie (29) est insérée avec l'une de ses extrémités de manière hermétique dans l'ouverture de sortie (28) et y est fixée de préférence au moyen d'une vis (30).

7. Dispositif de raccordement selon l'une quelconque des revendications 2 à 6, **caractérisé en ce que** les canaux annulaires (17, 24, 26) et éventuellement l'espace libre sont rendus étanches par des joints toriques (32) disposés concentriquement.

8. Dispositif de raccordement selon l'une quelconque des revendications 1 à 7, **caractérisé en ce que** l'entrée d'eau froide (2) et l'entrée d'eau chaude (3) sont réalisées sous forme de tubulures orientées parallèlement l'une à l'autre et perpendiculairement à l'axe sur le boîtier (1).

9. Dispositif de raccordement selon l'une quelconque des revendications 1 à 8, **caractérisé en ce que** pour recouvrir le dispositif de raccordement (100), on prévoit une plaque de recouvrement (40), et **en ce que** la partie de l'insert mélangeur (5) saillant hors de la plaque de recouvrement (40) est recouverte par une douille (35).

10. Dispositif de raccordement selon la revendication 9, **caractérisé en ce que** l'on dispose entre la douille (35) et l'insert mélangeur (5) un joint torique (36) pour la fixation de la douille (35) sur l'insert mélangeur (5).
